# EUROPÄISCHE PATENTSCHRIFT

(11) **EP 1 247 614 B1**
(45) Veröffentlichungstag und Bekanntmachung des Hinweises auf die Patenterteilung: **15.06.2005**
(21) Anmeldenummer: 02006588.4
(22) Anmeldetag: 22.03.2002
(51) Int. Cl.: B24B 3/36

(54) **Verfahren und Vorrichtung zum Schärfen der Schneidmesser eines Messerringzerspaners**
Method and apparatus for sharpening the knives of a knife ring cutter
Procédé et dispositif pour affûter les couteaux d'une déchiqueteuse à lames-couronne

(30) Priorität: 07.04.2001 DE 10117480
(43) Veröffentlichungstag der Anmeldung: 09.10.2002
(73) Patentinhaber: B. Maier Zerkleinerungstechnik GmbH, 33649 Bielefeld (DE)
(72) Erfinder: Loth, Robert, 32791 Lage-Müssen (DE)
(74) Vertreter: Dr. Weitzel & Partner

(56) Entgegenhaltungen:
- DE-A- 4 114 840
- DE-A- 4 316 514
- US-A- 3 941 319
- US-A- 4 218 024

## Beschreibung

Die Erfindung betrifft ein Verfahren sowie eine Vorrichtung zum Schärfen der Schneidmesser eines Zerspaners, wie z.B. bekannt aus der Druckschrift DE-A-41 14 840. Dabei geht es insbesondere um Messerringzerspaner zum Aufarbeiten von Holz zu Spänen, die industriell weiterverarbeitet werden können, beispielsweise als Ausgangsmaterial für Spanplatten.

Solche Zerspaner weisen einen Messerring auf, der eine Vielzahl von Messerpaketen trägt. Die Messerpakete sind derart angeordnet, daß die Schneiden der Messer parallel zur Achse des Messerringes verlaufen. Sie umfassen jeweils ein Schneidmesser, das mit seiner Schneide nach innen ragt, sowie eine Klemmplatte, an der das Messer durch Verschrauben fixiert ist.

Im Inneren des Messers läuft ein Rotor um. In den Innenraum wird ein Hackschnitzelstrom eingeführt, der vom Rotor nach außen gegen die Schneiden der Messer geschleudert wird.

Die angstrebte Spandicke ergibt sich aus dem Abstand des Messers gegenüber den sogenannten Verschleißplatten, die ihrerseits Bestandteil des Messerringes sind.

Ein großes Problem bei solchen Zerkleinerungsmaschinen ist in der relativ geringen Standzeit der Schneidmesser zu sehen. Sie können binnen weniger Stunden verschleißen und nicht mehr die erforderliche Spanqualität liefern. Das Wechseln der Messer erfordert einen besonders hohen Arbeitsaufwand.

Man hat daher schon seit längerem nach Wegen gesucht, den Messerwechsel zu rationalisieren. So ist ein Arbeitsverfahren bekannt, das folgende Bearbeitungsschritte umfaßt:
Zunächst wird der Messerkorb aus dem Zerspaner herausgenommen und in eine Nachschärfvorrichtung überführt. In dieser Nachschärfvorrichtung kann der Messerkorb um seine eigene Achse gedreht werden. Die stumpfen Messer werden im Messerkorb aus ihrer Klemmhalterung gelöst und auf dem zum Nachschleifen der Messer notwendigen Arbeitsvorstand eingestellt. Dann werden die Messer geschliffen und anschließend im Messerkorb wieder festgespannt. Das Schleifen erfolgt mittels eines Schleifwerkzeuges, welches eine oder mehrere Schleifscheiben umfaßt. Die Schleifvorrichtung bewegt sich parallel zur Achse der Messerkörper. Hat das Werkzeug mehrere Schleifscheiben, sind diese nebeneinander angeordnet und alle gleichzeitig im Einsatz. Der Messerring wird nun nach jedem Schleifzyklus in Drehung versetzt, bis die Messer komplett geschärft sind.

Eine derartige Vorrichtung mit den in Anspruch 2 angeführten Bearbeitungsstationen, i.e. 2.1 und 2.3-2.7, sowie das dazugehörige Verfahren mit den in Anspruch 1 angeführten Verfahrensschritten, i.e. 1.1, 1.3-1.7 und 1.9, sind bereits aus der eingangs erwähnten Druckschrift DE-A-41 14 840 bekannt.

Maschinen dieser Art haben sich zwar grundsätzlich bewährt. Ihr Bauaufwand ist jedoch hoch, und damit auch die Herstellungskosten des Spanmateriales. Außerdem läßt sich die Maschine nur bei störungsfreiem Betrieb und bei ganz bestimmten Messerringtypen rationell betreiben.

Der Erfindung liegt die Aufgabe zugrunde, ein Verfahren sowie eine Vorrichtung zu entwickeln, mit denen sich ein einwandfreies, rasches und rationelles Schärfen der verschlissenen Messer erreichen läßt, und womit außerdem die technologischen Anforderungen an die Qualität der Zerkleinerung erfüllt werden, und zwar auch dann, wenn der Betrieb nicht störungsfrei verläuft. Ferner sollen auch die Messer unterschiedlicher Messerringtypen auf rationelle Weise geschärft werden können. Schließlich sollen die Herstellungskosten des erzeugten Spanmateriales möglichst niedrig sein.

Diese Aufgabe wird durch die Merkmale der unabhängigen Ansprüche gelöst.

Wesentliche Schritte des erfindungsgemäßen Verfahrens sind die folgenden:
Zunächst wird der Messerring aus dem Messerringverspaner ausgebaut. Sodann werden die Messerpakete demontiert, das heißt, das einzelne Messer wird von seiner Klemmplatte getrennt, und geschärft.

Wichtige Verfahrensschritte sind das Zwischenlagern der stumpfen sowie der geschärften Messer jeweils in einer Pufferstation. Dies hat den Vorteil, daß der Schärfvorgang vom Montagevorgang entkoppelt werden kann und somit eine niedrigere Zykluszeit erreicht wird. Zykluszeit ist die Zeit für die Eingabe eines stumpfen Messerpaketes bis zur Ausgabe eines scharfen Messerpaketes aus der Anlage. Dieses Verfahren der De- beziehungsweise Montage des Messerpaketes hat noch den weiteren Vorteil, daß die Verharzungen zwischen Messer und Klemmplatte bei einer Reinigung nach der Demontage entfernt werden und je nach Verschleißzustand der Schneidmesser diese ausgeschleust und ersetzt werden können.

Die stumpfen Messer werden einer Schleifvorrichtung zugeführt, die ein bestimmtes Maß abschleift oder nach einer Verschleißmessung der Schneidmesserkontur selbständig das Abschleifmaß ermitteln kann. Der Schärfprozeß könnte jedoch auch durch andere spanabhebende, thermische oder physikalisch-chemische Verfahren verwirklicht werden. Das Schleifen eines einzelnen Messers ist zwar zeitaufwendiger, aber gibt die Möglichkeit der individuellen Abschleifmaßeingabe. Dies hat den Vorteil, daß das Messer länger im Produktionszyklus verbleibt, bevor es wegen zu geringer Messerbreite ausgeschleust wird. Die Betriebsstunden pro Messer werden dadurch deutlich erhöht. Bei einer Anzahl von beispielsweise 60 Schneidmessern in einem Messerring können damit die Kosten pro Messerring gesenkt werden. Die Klemmplatte wird im gesamten Prozeß nicht ersetzt und wird online durch die Bearbeitungsstraße hindurchgeführt. Ausnahmen bilden stark verschlissene Klemmplatten, die vom Bediner manuell ersetzt werden.

Dieses Verfahren gibt die Möglichkeit, den Messervorstand individuell für jeden Messerring bei der Demontage vom Bediener festzulegen und darauf abzustimmen. Weiterhin wird jede Klemmplatte aus einem Messerring wieder in dem selben eingebaut. Dies ist für die Funktion des Messerringes von Bedeutung.

Die Messer werden mit einer gewissen Neigung in die Pufferstation eingelagert, um ein mögliches Kippen der Messer untereinander zu vermeiden. Durch die Neigung wird der Schwerpunkt der Messer verschoben, wodurch ein sicheres Stapeln der verschiedenen breiten Messer gewährleistet wird.

Eine Justiervorrichtung nimmt die Messerpakete über festgelegte Aufnahmepunkte auf, die je nach Messerringtyp verschieden sind und dem Messerpaket adaptiert werden können. Dies hat den Vorteil, das mit geringem Umbauaufwand jede Art von Messerpaket mit dem System bearbeitet werden kann und somit eine hohe Flexibilität gegenüber den Kunden gewährleistet werden kann. Weiterhin ist es möglich, Bauteile, bestehend aus mehreren Komponenten, mit diesem Bearbeitungsautomat zu bearbeiten.

Die Klemmplatte ist während des gesamten De- beziehungsweise Montagevorganges fest auf einem Montageschlitten aufgespannt. Durch den sehr genauen Antrieb des Montageschlittens können hohe Justiergenauigkeiten für die Einstellung des Messervorstandes erreicht werden.

Für das Speichern der ein- beziehungsweise ausgehenden Messerpakete in den Pufferstationen werden am besten Kettenmagazine benutzt, welche einen möglichst geringen Platzbedarf bei hoher Kapazität aufweisen.

Die erfindungsgemäße Vorrichtung ist entsprechend gestaltet, daß mit ihr das erfindungsgemäße Verfahren durchgeführt werden kann. Sie weist zweckmäßigerweise eine Aufnahmevorrichtung auf, in die der Messerring mit seinen stumpfen Messern nach dem Ausbau aus dem Messerringzerspaner eingesetzt werden kann. Die Aufnahmevorrichtung ermöglicht es, den Messerring um seine Drehachse um einen bestimmten Winkel weiterzutakten oder kontinuierlich drehen zu lassen. Die Taktfrequenz des Ringes kann individuell von Bediener vor und während der De- beziehungsweise Montage eingestellt werden. Der Arbeitsplatz des Bedieners ist nach Arbeitsplatzgestaltungsrichtlinien ausgerichtet. Das Abgabe- beziehungsweise Aufnahmeband für die Messerpakete befindet sich auf Arbeitshöhe des Bedieners. Diese Gestaltung des Arbeitsplatzes ermöglicht ein ermüdungsfreies und körperschonendes Arbeiten für den Bediener.

Die Erfindung ist anhand der Zeichnung näher erläutert. Darin ist im einzelnen folgendes dargestellt:
- Figur 1: zeigt einen erfindungsgemäßen Bearbeitungsautomaten in Draufsicht.
- Figur 2: zeigt eine Justiereinheit, die Bestandteil der Vorrichtung gemäß Figur 1 ist, in vergrößerter Darstellung.
- Figur 3: zeigt eine Pufferstation, die ebenfalls Bestandteil der Vorrichtung gemäß Figur 1 ist, wiederum in vergrößerter Darstellung.
- Figur 4: zeigt ein Fließschema, das mögliche Verfahrensschritte des erfindungsgemäßen Verfahrens veranschaulicht.

Der Bearbeitungsautomat arbeitet wie folgt:
Sobald die Messer eines Messerringverspaners nicht mehr genügend scharf sind, wird der Messerring aus dem Messerringverspaner ausgebaut und in eine Aufnahmeeinrichtung 1 eingesetzt und fixiert.

Der Bediener nimmt die notwendigen Voreinstellungen ein (Messervorstand, Taktfrequenz, Abschleifmaß), baut die Messerpakete aus und legt sie auf ein Transportband, der sie zum Bearbeitungsautomaten fördert.

In einer Reinigungsanlage 3 und in einer Wendestation 4 werden die Messerpakete gründlich gesäubert und in ihre Bearbeitungslage gebracht. Die Schneidmesser weisen hierbei nach oben. Sodann wird entweder das eingehende Messerpaket in ein Messerpaketmagazin 5 eingelagert oder über eine Übergabe 6 einem Fördersystem 7 zugeführt. Das Fördersystem 7 nimmt das einzelne Messerpaket auf und legt es auf einem Justierschlitten 8.1 ab. Der Justierschlitten 8.1 wird innerhalb der Justiereinheit 8 translatorisch bewegt beziehungsweise positioniert und besitzt zusätzliche Funktionen zur Aufnahme und Fixierung des Messerpaketes und der Klemmplatte. Das Messerpaket wird nun über entsprechende Aufnahmen 8.2 fixiert und gespannt. Danach wird die Position der Vierkantschrauben ermittelt und der Justierschlitten 8.1 auf die Position der Vorschubschrauber 8.3 gefahren.

Nachdem die Schrauben von den Vorschubschraubem 8.3 gelöst wurden, nimmt das Fördersystem 7 das stumpfe Schneidmesser 8.7 auf und lagert es in einer Pufferstation 9 ein oder bestückt eine Schleifmaschine 10. Das Fördersystem 7 übernimmt im weiteren Betrieb das Bestücken der Schleifmaschine 10 und der zugehörigen Pufferstation 9. Nach dem Reinigen und Ablegen des stumpfen Schneidmessers nimmt das Fördersystem 7 ein scharfes Schneidmesser 8.7 aus einer weiteren Pufferstation für geschärfte Schneidmesser auf und legt es auf der gereinigten Klemmplatte 8.8 ab, die zuvor in eine Bürsteneinheit 8.4 gefahren und gereinigt wurde. Das abgelegte Messer wird gegen einen festen Anschlag 8.5 gefahren, um den Messervorstand einzustellen. Die Position der Vierkantschrauben wird erneut ermittelt, der Justierschlitten 8.1 auf Position gefahren und das Messer mit der Klemmplatte verschraubt. Ist dieser Vorgang beendet, wird das geschärfte Messerpaket von dem Justierschlitten 8.1 gelöst und vom Fördersystem 7 abgenommen. Danach wird es auf eine Übergabe 12 abgelegt und einem weiteren Messerpaketmagazin 13 zugeführt. Dort wird es eingelagert und in seine Montagelage gedreht (Schneidmesser liegt unten). Das geschärfte Messerpaket wird nun nach Aufforderung vom Bediener aus dem Messerpaketmagazin 13 ausgelagert und dem Bediener über ein Transportband 14 auf der Aufnahmeposition bereitgestellt.

## Patentansprüche

1. Verfahren zum Schärfen der Schneidmesser (8.7) eines Messerringzerspaners, der einen Messerring sowie eine Mehrzahl von Messerpaketen aufweist, die ihrerseits Messer und Klemmplatten (8.8) umfassen, mit den folgenden Verfahrensschritten:
1.1 der Messerring wird aus dem Messerringzerspaner ausgebaut;
1.2 die Messerpakete des Messerringzerspaners werden aus dem Messerring ausgebaut;
1.3 die Messerpakete werden demontiert;
1.4 die stumpfen Messer (8.7) werden einer ersten Pufferstation (9) zugeführt und gespeichert;
1.5 die stumpfen Messer werden einer Schleifstation zugeführt und geschliffen;
1.6 die scharfen Messer werden einer zweiten Pufferstation zugeführt und gespeichert;
1.7 die scharfen Messer werden mit Klemmplatten zu Messerpaketen montiert;
1.8 die Messerpakete werden in einen Messerring eingebaut;
1.9 der Messerring wird in einen Messerringzerspaner eingebaut;
1.10 die stumpfen Messer und die Klemmplatten werden nach ihrer Demontage gereinigt;
1.11 die geschärften Messer werden beim Zusammenbau der Messerpakete bezüglich des Messervorstandes justiert.

2. Vorrichtung zum Schärfen der Schneidmesser eines Messerringzerspaners, der einen Messerring sowie eine Mehrzahl von Messerpaketen aufweist, die ihrerseits Messer und Klemmplatten (8.8) umfassen, mit den folgenden Bearbeitungsstationen:
2.1 mit einer Aufnahmeeinrichtung zum Aufnehmen des Messerringes mit stumpfen Messern (8.7);
2.2 mit einer Station zum Ausbauen der Messerpakete;
2.3 mit einer Station zum Demontieren bzw. Montieren der Messerpakete;
2.4 mit einer ersten Pufferstation (9) zum Aufnehmen und Speichern der stumpfen Messer;
2.5 mit einer Schleifstation zum Schärfen der stumpfen Messer (8.7);
2.6 mit einer zweiten Pufferstation zum Aufnehmen der geschärften Messer;
2.7 mit einer Montagestation zum Zusammenbau der geschärften Messer mit Klemmplatten (8.8) zu Messerpaketen;
2.8 mit einer der Aufnahmeeinrichtung nachgeschalteten Reinigungseinrichtung (3) zum Reinigen der stumpfen Messer und der Klemmplatten (8.8).
2.9 mit einer Justiereinheit (8) zum Justieren der geschärften Messer bezüglich des Messervorstandes.

## Claims

1. Method for sharpening the cutting knives (8.7) of a knife ring chipper, which comprises a knife ring and a large number of knife units, which in turn comprise knives and clamping plates (8.8), comprising the following method steps:
1.1 the knife ring is removed from the knife ring chipper;
1.2 the knife units of the knife ring chipper are removed from the knife ring;
1.3 the knife units are disassembled;
1.4 the blunt knives (8.7) are fed to a first buffer station (9) and stored;
1.5 the blunt knives are fed to a grinding station and sharpened;
1.6 the sharpened knives are fed to a second buffer station and stored;
1.7 the sharpened knives are mounted with clamping plates to form knife units;
1.8 the knife units are incorporated into a knife ring;
1.9 the knife ring is incorporated into a knife ring chipper;
1.10 the blunt knives and the clamping plates are cleaned once they have been disassembled;
1.11 the knife depth of the sharpened knives is adjusted during the assembly of the knife units.

2. Device for sharpening the cutting knives of a knife ring chipper, which comprises a knife ring and a large number of knife units, which in turn comprise knives and clamping plates (8.8), comprising the following processing stations:
2.1 a receiving device for receiving the knife ring comprising blunt knives (8.7);
2.2 a station for removing the knife units;
2.3 a station for dismantling or mounting the knife units;
2.4 a first buffer station (9) for receiving and storing the blunt knives;
2.5 a grinding station for sharpening the blunt knives (8.7);
2.6 a second buffer station for receiving the sharpened knives;
2.7 an assembly station for assembling the sharpened knives with clamping plates (8.8) to form knife units;
2.8 a cleaning device (3) connected downstream of the receiving device for cleaning the blunt knives and the clamping plates (8.8);
2.9 an adjusting unit (8) for adjusting the knife depth of the sharpened knives.

## Revendications

1. Procédé pour affûter les couteaux (8.7) d'une déchiqueteuse à lames-couronne, qui comporte une lame-couronne ainsi qu'une pluralité de paquets de couteaux comprenant à leur tour des couteaux et des plaques de serrage (8.8), avec les étapes de procédé suivantes :
1.1 la lame-couronne est déposée de la déchiqueteuse à lames-couronne ;
1.2 les paquets de couteaux de la déchiqueteuse à lames-couronne sont déposés de la lame-couronne ;
1.3 les paquets de couteaux sont démontés ;
1.4 les couteaux émoussés (8.7) sont apportés à un premier poste tampon (9) et emmagasinés ;
1.5 les couteaux émoussés sont apportés à une poste d'affûtage et affûtés ;
1.6 les couteaux affûtés sont apportés à un deuxième poste tampon et emmagasinés ;
1.7 les couteaux affûtés sont assemblés avec les plaques de serrage pour former des paquets de couteaux ;
1.8 les paquets de couteaux sont remontés dans une lame-couronne ;
1.9 la lame-couronne est remontée dans une déchiqueteuse à lames-couronne ;
1.10 les couteaux émoussés et les plaques de serrage sont nettoyés après leur démontage ;
1.11 les couteaux affûtés sont ajustés en position en fonction de la partie saillante du couteau lors du montage des paquets de couteaux.

2. Dispositif pour affûter les couteaux d'une déchiqueteuse à lames-couronne, qui comporte une lame-couronne ainsi qu'une pluralité de paquets de couteaux comprenant à leur tour des couteaux et des plaques de serrage (8.8), comprenant les postes d'usinage suivants :
2.1 un dispositif de réception pour recevoir la lame-couronne munie de couteaux émoussés (8.7) ;
2.2 un poste pour déposer les paquets de couteaux ;
2.3 un poste pour démonter et monter les paquets de couteaux ;
2.4 un premier poste tampon (9) pour recevoir et emmagasiner les couteaux émoussés ;
2.5 un poste d'affûtage pour affûter les couteaux émoussés (8.7) ;
2.6 un deuxième poste tampon pour recevoir les couteaux affûtés ;
2.7 un poste de montage pour assembler les couteaux affûtés avec les plaques de serrage (8.8) pour former des paquets de couteaux ;
2.8 un dispositif de nettoyage (3) branché en aval du dispositif de réception pour nettoyer les couteaux émoussés et les plaques de serrage (8.8) ;
2.9 une unité d'ajustage (8) pour ajuster en position les couteaux affûtés en fonction de la partie saillante du couteau.
